# EUROPÄISCHE PATENTSCHRIFT

(11) **EP 0 336 223 B1**
(45) Veröffentlichungstag und Bekanntmachung des Hinweises auf die Patenterteilung: **21.04.1993**
(21) Anmeldenummer: 89105148.4
(22) Anmeldetag: 22.03.1989
(51) Int. Cl.: D01G 7/04, D01G 9/06

(54) **Garnitur für eine Reinigungs- bzw. Öffnerwalze**
Clothing for a cleaning or opening roller
Garniture pour un cylindre de nettoyage ou d'ouverture

(30) Priorität: 07.04.1988 DE 3811682
(43) Veröffentlichungstag der Anmeldung: 11.10.1989
(73) Patentinhaber: MASCHINENFABRIK RIETER AG, CH-8406 Winterthur (CH)
(72) Erfinder: Staeheli, Paul, D-9535 Wilen b. Wil (DE)

(56) Entgegenhaltungen:
- DE-A- 1 939 683
- DE-A- 2 520 706
- DE-A- 3 501 876
- FR-A- 1 578 639
- GB-A- 937 405
- US-A- 1 944 271

## Beschreibung

Die Erfindung betrifft eine Garnitur für eine Reinigungs-bzw. Öffnerwalze bei der die Garnitur als mit Schlagelementen versehene Leiste ausgebildet ist und auf dieser befestigt ist.

Solche Reinigungs- bzw. Öffnerwalzen sind für sich bekannt und arbeiten im allgemeinen mit einem Rost zusammen, der sich über einen Teil des Umfanges der Walze erstreckt. Z.B. zeigt die DE-Gbm 81 24 640.4 eine Anordnung, bei der Abfallfasern von der Garnherstellung, die sich in einem senkrechten Schacht befinden, durch zwei am unteren Ende des Schachtes angeordnete gegenläufig rotierende Abzugswalzen einer Reinigungswalze zugeführt werden, die mit einer Umfangsgeschwindigkeit von etwa 14 m pro Sekunde umläuft. Am Umfang dieser als Schlagwalze ausgebildeten Reinigungswalze sind mehrere Leisten angeordnet, die mit sich radial erstreckenden Rundstiften bestückt sind. Die Schlagwalze ist von einem Gehäuse eng umschlossen, das teilweise durch den Rost gebildet ist. Die Fläche des Rostes nimmt ca. 40% der Umfangsfläche ein, d.h. erstreckt sich über einen Winkel von etwa 140°. Das Abfallmaterial wird mittels der Schlagwalze mehrfach über den Rost geführt und im Fasermaterial enthaltene Fremdkörper werden durch Fliehkraft durch den Rost ausgeschieden. Nach mehrfachem Umlauf wird das mittels der Schlagwalze vorgereinigte Fasermaterial durch einen Speiseschacht weitergeführt zu einer nachgeschalteten weiteren Reinigungsmaschine.

Weitere Reinigungs- bzw. Öffnungswalzen sind in den beiden UdSSR-Schriften SU 1234-460-A und SU 1148-912-A beschrieben.

Historisch betrachtet wurden früher an Öffnerwalzen Garnituren verwendet, die als Balken ausgebildet waren. Diese ergaben zwar eine gute Schlagwirkung und damit Öffnerwirkung, erzielten jedoch keine Kämmwirkung. Der Schlageffekt war ausserdem unter Umständen zu gross. Später wurden die Walzen mit Nadeln oder Rundstäben versehen, welche einen Durchmesser von 2 bis 3 mm aufwiesen, mit dem Vorteil, dass der Kämmeffekt vorhanden war, jedoch mit den Nachteilen, dass der Reinigungseffekt zurückging und dass an den Nadeln Fasern hängenblieben und Wickel bildeten. Auch sind Öffnerwalzen bekannt, die Zahnscheiben tragen, wobei die Zahnscheiben wendelförmig ausgebildet sind und die Zähne der Zahnscheiben schraubenlinienförmig auf der zylinderförmigen Walze angeordnet sind. Eine solche Anordnung ist in der DE-PS 35 04 615 gezeigt.

Aufgabe der vorliegenden Erfindung ist es, eine Garnitur für eine Reinigungs- bzw. Öffnerwalze vorzusehen, welche einerseits einen genügenden Reinigungseffekt und andererseits einen Kämmeffekt erzeugt, jedoch dennoch keine Wickelbildung hervorruft.

Zur Lösung dieser Aufgabe wird erfindungsgemäss vorgesehen, dass die Schlagelemente als Zähne ausgebildet sind, wobei - in einer Vorderansicht gesehen - die von der Walze weggerichteten Zähne im wesentlichen die Form eines gleichschenkligen Dreiecks aufweisen, wobei die Einkerbungen zwischen den Zähnen nach hinten ansteigen und die Zahnrücken - in Draufsicht auf die der Walze abgewandte Seite der Zahnleiste gesehen - ebenfalls im wesentlichen die Form eines gleichschenkligen Dreiecks aufweisen, dessen Spitze sich an der Vorderseite der Zahnleiste befindet.

Es wurde nämlich festgestellt, dass der Grund für die unerwünschte Wickelbildung häufig darin zu finden ist, dass sich Fasern U-förmig um die Vorderkanten der Stäbe oder Zähne falten, wobei die stromabwärts gerichteten freien Enden der Fasern durch den durch die Umdrehung der Walze erzeugten Luftstrom nahe aneinander kommen und umeinander gewickelt werden. Bei der erfindungsgemäßen Lösung werden jedoch die freien Enden von sich U-förmig um die Zähne faltenden Fasern aufgrund der zunehmenden Breite des Zahnrückens und aufgrund der besonderen Luftströmung zwischen den Zähnen und um die Kanten des Zahnrückens auseinandergehalten.

Besonders bevorzugte Ausbildungen und Abmessungen der Zähne sind den Unteransprüchen zu entnehmen.

Es hat sich überraschenderweise herausgestellt, daß eine verbesserte Ausscheidung von Schmutzteilen zu erreichen ist, wenn die Zähne nicht abgerundet sind sondern Kanten aufweisen, die allerdings die Fasern nicht zerschneiden dürfen. Es scheint, als ob diese Kanten in der Lage sind, die durch die Schlagwirkung zerstörten Schmutzteile mit einem guten Wirkungsgrad von den Fasern wegzustreifen. Diese Feststellung ist besonders wichtig, weil auf diese Weise die Herstellungskosten für die Zahnleisten weitgehend gesenkt werden können, da es höchstens nötig ist, die Kanten zu entgraten, nicht jedoch abzurunden.

Die Erfindung wird nachfolgend anhand von Beispielen unter Bezugnahme auf die Zeichnung näher erläutert; diese zeigt:
- Fig. 1A, 1B und 1C: Querschnitte durch drei verschiedene Ausführungsformen einer leistenartigen Garnitur für eine Öffnungs- bzw. Reinigungswalze,
- Fig. 2: eine Stirnansicht einer mit acht solchen leistenartigen Garnituren versehenen Reinigungswalze,
- Fig. 3: eine Vorderansicht der leistenartigen Garnitur der Fig. 1B entsprechend den Pfeilen III-III, wobei der Darstellung halber nur ein Abschnitt der leistenartigen Garnitur gezeigt wird, und
- Fig. 4: eine Draufsicht auf die leistenartige Garnitur gemäss Fig. 1B entsprechend den Pfeilen IV-IV in Fig. 3, wobei auch hier nur ein Abschnitt gezeigt ist.

Wie in Fig. 2 gezeigt, besteht eine Reinigungs- bzw. Öffnungs walze 11 aus einer Trommel 12, die um eine Drehachse 13 antreibbar ist. An der Oberfläche der Trommel 12 sind in regelmässigen Abschnitten acht Zahnleisten 14 mittels Schrauben (in Fig. 2 nicht gezeigt) befestigt. Die jeweiligen Leisten 14 erstrecken sich entlang jeweiliger Mantellinien der Trommel 12, die sich parallel zur Drehachse 13 verlaufen.

Die Querschnittsform der Leisten 14 der Fig. 1 ist in einem grösseren Massstab in Fig. 1B gezeigt. Die Gestalt dieser Leiste lässt sich anhand von Fig. 1B und der Vorderansicht und Draufsicht der Fig. 3 bzw. 4 erkennen. Die Zähne 15 der Zahnleiste 14 haben Zahnspitzen 16, die abgeflacht sind. Die Stirnansicht jedes Zahns 15 hat im wesentlichen die Form eines gleichschenkligen Dreiecks. Die zwischen benachbarten Zähnen gebildeten Einkerbungen 18 steigen in die Richtung nach hinten, welche in den Fig. 1,2, und 4 durch den Pfeil 21 gekennzeichnet ist. Dies bedeutet, dass die vorderen Enden 19 der Einkerbungen 18 näher an der Oberfläche der Trommel 12 angeordnet sind als die hinteren Enden 23 der Einkerbungen. Diese nach hinten ansteigenden Einkerbungen führen zu Zahnrücken 24, die in Draufsicht gesehen ebenfalls im wesentlichen die Form eines gleichschenkeligen Dreiecks aufweisen, dessen Spitze sich an der Vorderseite 25 der Zahnleiste befindet. Die Zahnleisten sind über Senkkopfschrauben an der Trommel 12 befestigbar, wobei die Schrauben sich durch entsprechende abgestufte Bohrungen 26 erstrecken, so dass die Köpfe in den breiteren Teil 27 der abgestuften Bohrung 26 zu liegen kommen und weder Fasern fangen noch die Luftströmung um die Öffnungswalze stören. Im Betrieb liegen die äusseren Enden der Senkköpfe der Schrauben mit der Oberfläche 28 des hinteren streifenförmigen Bereiches 29 der Zahnleisten bündig.

Wie insbesondere aus der Fig. 1 zuerkennen ist, fallen die Zahnrücken 24 von den Zahnspitzen 16 nach hinten ab. Bei den gezeigten Ausführungsformen liegt dieser Abfallwinkel α in bezug auf den nach hinten gerichteten Pfeil, der sich parallel jedoch entgegengesetzt zu der Umlaufrichtung 31 zeigt, bei 15°. Der Ansteigwinkel β der Einkerbungen liegt, ebenfalls in bezug auf die Richtung des Pfeils, bei 36°. Die Zähne sind im Abstand von 14,5 mm voneinander angeordnet und die Gesamthöhe der Leiste in der Vorderansicht nach Fig. 3, d.h. von den Zahnspitzen 16 bis zu der Unterseite 33 der Zahnleiste, beträgt 15 mm. Die Einkerbungen selbst sind im untersten Bereich halbkreisförmig mit einem Radius von 1,5 mm. Der tiefste Punkt 19 der Einkerbungen ist von der Unterseite 33 der Leiste etwa 3 mm beabstandet. Die abgeflachten Zahnspitzen 16 weisen eine Breite von 2 mm auf.

Die Fig. 4 zeigt eine Faser 35, die sich U-förmig um den Zahn 15' gefaltet hat. Wie ersichtlich, hält der Zahnrücken und die durch die besondere Formgebung der Zahnleiste erreichte Luftströmung die zwei freien Enden 36 und 37 der Faser 35 auseinander, sodass es zu keiner Wickelbildung kommen kann. Im Lauf des Betriebes kann sich die Faser 35 dann vom Zahn 15' lösen.

Die Ausführungen gemäß Fig. 1A, 1B und 1C weichen voneinander im Hinblick auf den Neigungswinkel γ der Vorderseiten 17 der Zähne 15 ab. Bei der Ausführung nach Fig. 1A beträgt dieser Winkel γ 0°, d.h. die Vorderseiten 17 der Zähne liegen in einer radialen Ebene durch die Drehachse 13. In der Ausführungsform gemäß Fig. 1B beträgt dieser Winkel γ +5°, d.h. die Zähne sind nach vorne geneigt. Bei der Ausführungsform gemäß Fig. 1c beträgt der Winkel γ -5°, d.h. die Zähne sind nach hinten geneigt.

Es hat sich in der Praxis herausgestellt, daß bei der Ausführungsform gemäß Fig. 1A eine optimale Reinigungswirkung erzielt wird, die Kämmwirkung kann als gut bezeichnet werden. Im Vergleich dazu weist die Ausführungsform gemäß Fig. 1B eine bessere Kämmwirkung, jedoch eine etwas schlechtere Reinigungswirkung auf. Die Ausführung gemäß Fig. 1C ist den Ausführungen gemäß Fig. 1A und 1B unterlegen, sowohl hinsichtlich dar Kämmwirkung als auch hinsichtlich der Reinigungswirkung.

## Patentansprüche

1. Garnitur für eine Reinigungs- bzw. Öffnerwalze, bei der die Garnitur als mit Schlagelementen versehene Leiste (14) ausgebildet und auf dieser befestigt ist, dadurch gekennzeichnet, dass
die Schlagelemente als Zähne (15) ausgebildet sind, wobei - in einer Vorderansicht gesehen (siehe Figur 3) - die von der Walze weggerichteten Zähne (15) im wesentlichen die Form eines gleichschenkligen Dreiecks aufweisen, wobei die Einkerbungen (18) zwischen den Zähnen (15) nach hinten ansteigen und die Zahnrücken (24) - in Draufsicht auf die der Walze abgewandte Seite der Zahnleiste gesehen (siehe Figur 4) - ebenfalls im wesentlichen die Form eines gleichschenkligen Dreiecks aufweisen, dessen Spitze (16) sich an der Vorderseite der Zahnleiste (14) befindet.

2. Garnitur nach Anspruch 1, dadurch gekennzeichnet, dass
die Zahnspitzen (16) abgeflacht sind und vorzugsweise eine Breite von etwa 2 mm aufweisen.

3. Garnitur nach Anspruch 1 oder Anspruch 2, dadurch gekennzeichnet, dass
die Zahnrücken (24) von den Zahnspitzen (16) nach hinten abfallen.

4. Garnitur nach Anspruch 3, dadurch gekennzeichnet, dass
der Abfallwinkel α der Zahnrücken (24) im Bereich zwischen 10 und 20° liegt und vorzugsweise etwa 15 ° beträgt.

5. Garnitur nach einem der vorhergehenden Ansprüche, dadurch gekennzeichnet, dass
der Anstiegswinkel β der Einkerbungen zwischen 25 und 47° liegt und vorzugsweise etwa 36° beträgt.

6. Garnitur nach einem der vorhergehenden Ansprüche, dadurch gekennzeichnet, dass
der Abstand zwischen benachbarten Zähnen (15) im Bereich zwischen 18 und 11 mm liegt, und vorzugsweise etwa 14,5 mm beträgt.

7. Garnitur nach einem der vorhergehenden Ansprüche, dadurch gekennzeichnet, dass
die Zahnhöhe, gemessen an der Vorderseite der Zahnleiste von den Einkerbungen bis zu einer imaginären, die Zahnspitzen (16) verbindenden Linie im Bereich zwischen 9 und 15 mm liegt und vorzugsweise etwa 12 mm beträgt.

8. Garnitur nach einem der vorhergehenden Ansprüche, dadurch gekennzeichnet, dass
die Einkerbungen abgerundet und vorzugsweise jeder Einkerbungsgrund im Querschnitt im wesentlichen halbkreisförmig ist mit einem Radius im Bereich von 1 mm bis 4 mm.

9. Garnitur nach einem der vorhergehenden Ansprüche, dadurch gekennzeichnet, dass
die Vorderseiten (17) der Zähne (15) entweder in bezug auf die Drehachse (13) der Walze (12) radial stehen oder in bezug auf die Umlaufrichtung (31) der Walze (12) nach vorne, oder nach hinten geneigt sind.

10. Garnitur nach einem der vorhergehenden Ansprüche, dadurch gekennzeichnet, dass
die Vorderseiten (17) der Zähne (15) mit der radialen Richtung durch die Drehachse (13) der Walze (12) einen Winkel je im Bereich von -10° bis +10° bilden.

11. Garnitur nach einem der vorhergehenden Ansprüche, dadurch gekennzeichnet, dass
die Zahnleisten (14) mittels Schrauben an der Walze (12) befestigbar sind, wobei die Schrauben vorzugsweise einen streifenförmigen Bereich (29) der Zahnleiste hinter den Zähnen (15) durchdringen.

12. Garnitur nach einem der vorhergehenden Ansprüche, dadurch gekennzeichnet, dass
nach der Montage an der Walze die untersten Punkte (19) der Täler einen Abstand von der Umfangsfläche der Walze im Bereich von etwa 3 mm aufweisen, wobei dieser Bereich gegebenenfalls durch Abstandsstücke einstellbar ist.

13. Garnitur nach einem der vorhergehenden Ansprüche, dadurch gekennzeichnet, dass
die Kanten der Zähne nicht abgerundet, jedoch auch nicht messerscharf ausgebildet sind.

## Claims

1. Clothing for a cleaning or opening roller, in which the clothing is arranged as a strip (14) provided with beating elements and attached thereto, characterized in that the beating elements are arranged as teeth (15), whereby the teeth (15) averted from the roller substantially have the form of an isosceles triangle when seen in a front view (see Fig. 3) and the indentations (18) between the teeth rise backwardly and the tooth flanks (24) also substantially have the form of an isosceles triangle when seen in a top view on the side of the toothed strip which is averted from the roller (see Fig. 4), the peak (16) of said triangle being on the front side of the toothed ledge (14).

2. Clothing as claimed in claim 1, characterized in that the tooth peaks (16) are flattened and preferably have a width of approx. 2 mm.

3. Clothing as claimed in claim 1 or claim 2, characterized in that the tooth flanks (24) descend in a backward direction from the tooth peaks (16).

4. Clothing as claimed in claim 3, characterized in that the angle of descent α of the tooth flanks (24) is within the magnitude of 10 to 20° and preferably approx. 15°.

5. Clothing as claimed in one of the previous claims, characterized in that the angle of ascent β of the indentations is between 25 and 47° and preferably approx. 36°.

6. Clothing as claimed in one of the previous claims, characterized in that the distance between adjacent teeth (15) lies between 18 and 11 mm, preferably approx. 14.5 mm.

7. Clothing as claimed in one of the previous claims, characterized in that the tooth height as measured on the front side of the toothed strip from the indentations to an imaginary line connecting the tooth peaks (16) lies within a magnitude of 9 to 15 mm, preferably approx. 12 mm.

8. Clothing as claimed in one of the previous claims, characterized in that the indentations are radiused and that each indentation base is substantially semicircular in its cross section with a radius within the magnitude of 1 to 4 mm.

9. Clothing as claimed in one of the previous claims, characterized in that the front sides (17) of the teeth (15) stand radially with respect to the rotational axis (13) of the roller or that with respect to the rotational direction (31) of the roller (12) they are inclinded forwardly or backwardly.

10. Clothing as claimed in one of the previous claims, characterized in that the front sides (17) of the teeth (15) each form an angle within the magnitude of -10° to +10° with the radial direction through the rotational axis (13) of the roller (12).

11. Clothing as claimed in one of the previous claims, characterized in that the toothed selvedges (14) can be attached to the roller (12) by means of screws, whereby the screws preferably penetrate a strip-like zone (29) of the toothed strip behind the teeth (15).

12. Clothing as claimed in one of the previous claims, characterized in that after the mounting on the roller the lowermost points (19) of the valleys have a distance within the magnitude of approx. 3 mm from the circumferential surface of the roller, whereby said zone can optionally be set by distance spacers.

13. Clothing as claimed in one of the previous claims, characterized in that the edges of the teeth are neither radiused, nor very sharp.

## Revendications

1. Garniture pour un cylindre de nettoyage respectivement d'ouvraison dans lequel la garniture est formée comme une baguette (14) pourvue d'éléments battants et fixée sur ce cylindre,
caractérisée par le fait que
les éléments battants sont formés comme des dents (15), et où - regardé dans une vue de face (voir figure 3) - les dents (15), s'éloignant du cylindre, possèdent essentiellement la forme d'un triangle isocèle, et où les entailles (18) entre les dents (15) montent vers l'arrière et, les dos de dent (24) - regardé dans une vue en plan du côté de la baguette dentée s'éloignant du cylindre (voir figure 4) - possèdent également essentiellement la forme d'un triangle isocèle dont la pointe (16) se trouve sur le côté de devant de la baguette dentée (14).

2. Garniture selon revendication 1,
caractérisée par le fait que
les pointes de dent (16) sont applaties et possèdent de préférence une largeur d'environ 2 mm.

3. Garniture selon revendication 1 ou 2,
caractérisée par le fait que
les dos de dent (24) descendent vers l'arrière depuis les pointes de dent (16).

4. Garniture selon revendication 3,
caractérisée par le fait que
l'angle de descente α des dos de dent (24) se situe dans la zone comprise entre 10 et 20°, et s'élève de préférence à environ 15°.

5. Garniture selon l'une des revendications précédentes,
caractérisée par le fait que
l'angle de montée β des entailles se situe entre 25 et 47°, et s'élève de préférence à environ 36°.

6. Garniture selon l'une des revendications précédentes,
caractérisée par le fait que
la distance comprise entre des dents voisines (15) se situe dans la zone comprise entre 18 et 11 mm, et s'élève de préférence à environ 14,5 mm.

7. Garniture selon l'une des revendications précédentes,
caractérisée par le fait que
la hauteur des dents, mesurée sur le côté de devant de la baguette dentée, depuis les entailles jusqu'à une ligne imaginaire reliant les pointes de dent (16), se situe dans la zone comprise entre 9 et 15 mm, et s'élève de préférence à environ 12 mm.

8. Garniture selon l'une des revendications précédentes,
caractérisée par le fait que
les entailles sont arrondies, et chaque fond d'entaille possède de préférence une forme essentiellement demi-circulaire en section, ayant un rayon compris entre 1 à 4 mm.

9. Garniture selon l'une des revendications précédentes,
caractérisée par le fait que
les côtés de devant (17) des dents (15) se tiennent soit radialement par rapport à l'axe de rotation (13) du cylindre (12), ou sont inclinés soit vers l'avant ou vers l'arrière par rapport au sens de rotation (31) du cylindre (12).

10. Garniture selon l'une des revendications précédentes,
caractérisée par le fait que
les côtés de devant (17) des dents (15) forment chacun un angle γ, se situant dans la zone allant depuis -10° jusqu'à +10°, avec la direction radiale passant par l'axe de rotation (13) du cylindre (12).

11. Garniture selon l'une des revendications précédentes,
caractérisée par le fait que
les baguettes dentées (14) peuvent être fixées sur le cylindre (12) à l'aide de vis, et où les vis pénètrent de préférence une zone en forme de bande (29) de la baguette dentée, située derrière les dents (15).

12. Garniture selon l'une des revendications précédentes,
caractérisée par le fait que,
après le montage sur le cylindre, les points les plus bas (19) des entailles possèdent une distance se situant dans la zone d'environ 3 mm de la surface circonférentielle du cylindre, et où, le cas échéant, cette distance est réglable à l'aide de pièces intermédiaires de distance.

13. Garniture selon l'une des revendications précédentes,
caractérisée par le fait que
les arêtes des dents ne sont pas arrondies, mais ne sont cependant pas formées d'une manière coupante.
